# EUROPÄISCHE PATENTSCHRIFT

(11) **EP 0 954 057 B1**
(45) Veröffentlichungstag und Bekanntmachung des Hinweises auf die Patenterteilung: **27.11.2002**
(21) Anmeldenummer: 99114543.4
(22) Anmeldetag: 10.09.1996
(51) Int. Cl.: H01R 9/05

(54) **Anschlusseinrichtung für Koaxialkabel**
Connecting device for coaxial cable
Dispositif de raccordement pour cable coaxial

(43) Veröffentlichungstag der Anmeldung: 03.11.1999
(62) Teilanmeldung aus: 96938931.1
(73) Patentinhaber: TYCO Electronics Logistics AG, 9323 Steinach (CH)
(72) Erfinder: Acke, Edgard, 8020 Oostkamp (BE)
(74) Vertreter: Klunker . Schmitt-Nilson . Hirsch

(56) Entgegenhaltungen:
- EP-A- 0 597 579
- EP-A- 0 599 882
- FR-A- 2 638 574
- US-A- 5 021 010

## Beschreibung

Die Erfindung betrifft eine Anschlußeinrichtung für Koaxialkabel, mit einem geraden Stecker- oder Kupplerteil, in dem die Innen- und Außenleiterverbindung mit dem Koaxialkabel erfolgt, wobei der Kabelaußenleiter in einer Schneidklemmzone an einem geraden Ende des Stecker- oder Kupplerteiles mittels radial von außen in das gerade Ende einsetzbarer, den Kabelmantel durchdringender und den Kabelaußenleiter kontaktierender Schneidklemmelemente angeschlossen ist.

Eine derarte Anschlußeinrichtung für Koaxialkabel ist aus der EP-A-0 419 038 bekannt.

Bei dieser Anschlußvorrichtung erfolgt die Kontaktierung des Innenleiters ebenfalls über eine Schneidklemmvorrichtung. Dies hat jedoch den Nachteil, wenn der Innenleiter lediglich aus einer Kupferleitung besteht, daß die Schneidklemmvorrichtung auf den Durchmesser der Kupferleitung abgestimmt sein muß, da ansonsten eventuell eine Kontaktierung unterbleibt bzw. die Kupferleitung durch die Schneidklemmvorrichtung durchtrennt wird.

Der Erfindung liegt daher die Aufgabe zugrunde, für gerade Anschlußeinrichtungen eine geeignete Verbindungstechnik für den Innenleiteranschluß anzugeben.

Die Aufgabe wird erfindungsgemäß dadurch gelöst, daß der Kabelinnenleiter mit einem isoliert in dem Stecker- oder Kupplerteiles angeordneten Innenleiter mittels eines Crimp- oder Lötanschlusses verbunden ist.

Vorteilhafte Ausgestaltungen für den Innenleiter- und den Außenleiteranschluß bei geraden Steckverbindern sind in den Ansprüchen 2 und 3 angegeben.

Die Erfindung wird im folgenden anhand eines in der Zeichnung dargestellten Ausführungsbeispieles eines geraden Steckverbinders näher erläutert. Es zeigen
Figur 1 den Aufbau einer als koaxialer gerader Steckverbinder oder Kuppler aufgebauten Anschlußeinrichtung und
Figur 2 in einer Einzelheit im Schnitt die nähere Ausbildung eines beispielhaften Außenleiteranschlusses.

Die Anschlußeinrichtung nach Figur 1 für einen geraden koaxialen Steckverbinder oder -Kuppler besteht aus einem geraden Stecker- oder Kupplerteil 20 für den Innenleiteranschluß und den Außenleiteranschluß und weist hier an einem Ende einen in Figur 2 im Schnitt gezeigten, im Durchmesser gegenüber dem übrigen Stecker- oder Kupplerteil etwas verringerten rohrförmigen Anschlußstutzen 21 auf. In diesem Anschlußstutzen 21 ist eine Schneidklemmzone für den Anschluß des hier nicht sichtbaren, weil noch vom Kabelmantel 22 des Koaxialkabels 23 umgebenen Kabelaußenleiters vorgesehen. Hierzu sind in der Wandung 24 des Anschlußstutzens 21 Radialbohrungen 25, z. B. zwei einander diametral gegenüberliegende Radialbohrungen, vorgesehen, in welche mittels eines Klemmwerkzeuges Schneidklemmelemente 26 eindrückbar sind, die als in den Radialbohrungen selbsthaltende Klemmstöpsel ausgebildet sind. Innenseitig sind diese Klemmstöpsel mit Schneidkanten 27 versehen, so daß diese den Kabelmantel 22 durchdringen und den Kabelaußenleiter kontaktieren.

Der Kabelinnenleiter 28 des Koaxialkabels 23 wird mit dem stiftförmigen, isoliert in dem Stecker- oder Kupplerteil 20 angeordneten Innenleiter 29 mittels eines Crimp- oder Lötanschlusses verbunden. Hierzu ist der Innenleiter 29 des Stecker- oder Kupplerteiles 20 in der Crimp- oder Lötzone 30 zur Aufnahme des Kabelinnenleiters 28 geeignet ausgebildet und z. B. als Steckhülse gestaltet.

## Patentansprüche

1. Anschlußeinrichtung für Koaxialkabel, mit einem geraden Stecker- oder Kupplerteil (20), in dem die Innen- und Außenleiterverbindung mit dem Koaxialkabel (23) erfolgt, wobei der Kabelaußenleiter in einer Schneidklemmzone an einem geraden Ende (21) des Stecker- oder Kupplerteiles (20) mittels radial von außen in das gerade Ende einsetzbarer, den Kabelmantel (22) durchdringender und den Kabelaußenleiter kontaktierender Schneidklemmelemente (26) angeschlossen ist, **dadurch gekennzeichnet, daß** der Kabelinnenleiter (28) mit einem isoliert in dem Stecker- oder Kupplerteil (20) angeordneten Innenleiter (29) mittels eines Crimp- oder Lötanschlusses verbunden ist.

2. Anschlußeinrichtung nach Anspruch 1,
**dadurch gekennzeichnet, daß** der Innenleiter (29) des Stecker- oder Kupplerteiles (20) stiftförmig ist und in der Crimp-oder Lötzone (30) zur Aufnahme des Kabelinnenleiters (28) geeignet, z. B. als Steckhülse, ausgebildet ist.

3. Anschlußeinrichtung nach Anspruch 1 oder 2,
**dadurch gekennzeichnet, daß** die Schneidklemmelemente (26) für den Anschluß des Kabelaußenleiters als in das gerade Ende (21) des Stecker- oder Kupplerteiles (20) mittels eines Klemmwerkzeuges eindrückbare und innenseitig mit Schneidkanten (27) versehene Klemmstöpsel ausgebildet sind.

## Claims

1. Connecting device for coaxial cable with a straight plug or coupler part (20) in which the inner and outer conductor connection is made to the coaxial cable (23), the cable outer conductor being connected in an insulation displacement zone to a straight end (21) of the plug or coupler part (20) by means of insulation displacement elements (26) insertable radially from the outside into the straight end and penetrating the cable sheath (22) and contacting the cable outer conductor, **characterised in that** the cable inner conductor (28) is connected to an inner connector (29) arranged so as to be insulated in the plug or coupler part (20) by means of a crimp or solder connection.

2. Connecting device according to claim 1, **characterised in that** the inner conductor (29) of the plug or coupler part (20) is pin-shaped and is designed in the crimp or solder zone (30) to receive the cable inner conductor (28), for example as a push-on contact.

3. Connecting device according to claim 1 or 2, **characterised in that** the insulation displacement elements (26) for connection of the cable outer conductor are designed as clamping plugs which can be pushed into the straight end (21) of the plug or coupler part (20) by means of pliers and are provided on the inside with cutting edges (27).

## Revendications

1. Dispositif de raccordement pour un câble coaxial, comportant une pièce de connexion ou d'accouplement droite (20), assurant le raccordement du conducteur interne et du conducteur externe avec le câble coaxial (23), le conducteur externe du câble étant raccordé dans une zone de déplacement d'isolation au niveau d'une extrémité droite (21) de la pièce de connexion ou d'accouplement (20) par l'intermédiaire d'éléments de déplacement d'isolation (26) pouvant être insérés radialement de l'extérieur dans l'extrémité droite, traversant la gaine du câble (22) et contactant le conducteur externe du câble,
**caractérisé en ce que** le conducteur interne du câble (28) est raccordé à un conducteur interne (29) agencé de manière isolée dans la pièce de connexion ou d'accouplement (20) par l'intermédiaire d'un raccordement par sertissage ou soudage.

2. Dispositif de raccordement selon la revendication 1, **caractérisé en ce que** le conducteur interne (29) de la pièce de connexion ou d'accouplement (20) a la forme d'une broche et a dans la zone de sertissage ou de soudage (30) une forme adaptée à la réception du conducteur interne du câble (28), par exemple sous forme d'un contact à pousser.

3. Dispositif de raccordement selon les revendications 1 ou 2, **caractérisé en ce que** les éléments de déplacement d'isolation (26) ont, en vue du raccordement du conducteur externe du câble, la forme de bouchons de serrage, pouvant être insérés par pression dans l'extrémité droite (21) de la pièce de connexion ou d'accouplement (20) par l'intermédiaire d'un outil de serrage et comportant des arêtes de coupe (27) au niveau de leurs côtés internes.
